# EUROPÄISCHE PATENTSCHRIFT

(11) **EP 3 627 091 B1**
(45) Veröffentlichungstag und Bekanntmachung des Hinweises auf die Patenterteilung: **24.02.2021**
(21) Anmeldenummer: 19000413.5
(22) Anmeldetag: 17.09.2019
(51) Int. Cl.: F41B 5/06, F42B 39/00

(54) **REVERSIBLER KÖCHER**
REVERSIBLE QUIVER
ÉTUI RÉVERSIBLE

(30) Priorität: 24.09.2018 IT 201800008842
(43) Veröffentlichungstag der Anmeldung: 25.03.2020
(73) Patentinhaber: BIGNAMI SPA, 39040 Ora (BZ) (IT)
(72) Erfinder: Berti, Marco, 39052 Caldaro (BZ) (IT)
(74) Vertreter: Oberosler, Ludwig

(56) Entgegenhaltungen:
- US-A- 2 771 620
- US-A- 5 193 725
- US-A1- 2011 174 284
- US-B1- 7 942 141
- Lancaster: "Aurora Proline Magnetic 3 Tube Quiver", , 1. Januar 2019 (2019-01-01), XP002791259, Gefunden im Internet: URL:http://www.lancasterarchery.com/aurora -proline-magnetic-3-tube-quiver.html [gefunden am 2019-05-14]

## Beschreibung

Die Erfindung bezieht sich auf einen Köcher fürs Bogenschießen welcher zusammenbaubar und modular umbaubar ist.

Es sind Köcher bekannt welche aus einem Trägerelement, welches meist mit Gurten versehen ist um es am Sporttreibenden zu sichern, und ein Behälterelement für die Pfeile aufweist, welches mit dem besagten Trägerelement, mittels bekannter flexibler Befestigungselemente, wie Gurten und/oder Schnappverbinder aus Kunststoff, fest verbunden oder verbindbar ist. Diese bekannten Köcher sehen vor, dass das Behälterelement für die Pfeile außen, seitlich am Trägerelement angebracht ist, wodurch der seitliche, vordere oder hintere Raumbedarf erhöht wird wobei, wegen der Flexibilität der Verbindung mit dem Trägerelement, bzw. den Verbindungselementen, mit dem unteren Teil am Bein des Sporttreibenden anliegt und dadurch, während der Ausübung bestimmter Sportdisziplinen, die Bewegungsfreiheit des Sportlers beeinträchtigt, bzw. ein Scheuern am Bein verursacht.

Weiters sehen die bekannten Köcher nicht ein einfaches und schnelles Verbindungssystem für das Zusammenfügen zwischen dem Träger- und dem Behälterelement für die Pfeile vor und ermöglichen nicht, z.B. das Umdisponieren des Köchers für Rechts- und für Linkshänder und/oder das Umbauen vom Aufbau für die Disziplin "Target" in einen Aufbau für die Disziplin "Field", von einem Köcher mit in einer einzigen Ebene angeordneten Pfeilen in einen Köcher mit in zwei oder mehr parallelen Ebenen angeordneten Pfeile, mittels der selben Elemente, vor.

Aus der US 7,942,141 B1 ist ein Köcher für Pfeile bekannt in welchem ein magnetisches Plättchen im Aufnahmeelement, welches die Pfeilspitzen abdeckt, vorgesehen ist, so dass die Pfeilspitzen magnetisch in ihrem Sitz im Köcher festgehalten werden um diese in Ihrem Sitz zu sichern und ein Klappern der Pfeile im Köcher zu verhindern.

Aus der US 2011/0174284 A1 ist eine magnetische Aufnahmekappe für einen, an einem Bogen für Bogenschießen montiertem, Köcher bekannt. Die besagte Aufnahmekappe ist ein Gehäuse mit mehreren Magneten welche innen oder außen am Gehäuse befestigt sind um mehrere Pfeilspitzen innen im Gehäuse festhalten zu können und um einen direkten Kontakt zwischen den Pfeilspitzen zu verhindern.

An den obgenannten Köchern sind Magnete ausschließlich vorgesehen um die eingeführten Pfeilspitzen festzuhalten, nicht um die Anordnung zwischen dem Trägerelement und dem Behälterelement problemlos und zeitsparend verändern zu können.

Die Erfindung stellt sich die Aufgabe einen Köcher der eingangs erwähnten Art zu schaffen, welcher bequem und zeitsparend unterschiedlichen persönlichen Anforderungen, den Erfordernissen unterschiedliche Wettstreitdisziplinen oder Bogenschießsport-Disziplinen und/oder an diverse, von den Pfeilen und/oder vom Reglement vorgegebenen, Bedingungen angepasst werden kann. Wobei sichergestellt ist dass, trotz unterschiedlicher Zusammenbauvarianten, der Köcher immer vorrangig nur mit dem Trägerelement am Körper des Sporttreibenden anliegt.

Zur Lösung dieser Aufgabe schlägt die Erfindung vor, dass der untere Teil des Trägerelements wesentlich dreieckige Form aufweist, wobei eine der Ecken nach unten gerichtet ist und an den beiden konvergierenden Seiten je zwei, unter sich beabstandete, Magnetkupplungselemente vorgesehen sind, welche zu entsprechenden Magnetkupplungselementen am Behälterelement für die Pfeile passen. Die besagten Magnetkupplungselemente sind bekannter Art und weisen eine formschlüssigen Steckverbindung auf, wobei die Einsteckrichtung zwischen dem männlichen und dem weiblichen Teil koaxial ist, jedoch die Richtung für die Freisetzung durch eine am weiblichen Teil angeordnete Rille bestimmt ist. Erfindungsgemäß ist die Rille für die Freigabe am tiefer angeordneten Kupplungselement vertikal angeordnet und nach oben offen, während sie am oberen Kupplungselement horizontal und gegen den Sporttreibenden offen angeordnet ist. Diese Anordnung ermöglicht es, dass das Element für die Aufnahme der Pfeile, mittels der Kupplungselemente am Trägerelement, dadurch erfolgt, dass der vorstehende "männliche" Teil beider Kupplungselemente koaxial in den Sitz des entsprechenden jeweiligen "weiblichen" Teiles am Trägerelement eingesetzt wird. Diese Anordnung der Magnetkupplungselemente verhindert das versehentliche Abkuppeln des Behälterelements für die Pfeile vom Trägerelement. Wobei das Abkuppeln ein Schwenken des Behälterelements für die Pfeile mit dem oberen Teil in Richtung des Sporttreibenden erfordert um so den männlichen Teil entlang der horizontalen Rille am entsprechenden weiblichen Kupplungsteil freizusetzen, um anschließend, durch Anheben des Behälterelements für die Pfeile, den männlichen Teil des unteren Kupplungselements entlang der vertikalen Rille des entsprechenden weiblichen Kupplungselements herauszuziehen.

Indem die Magnetkupplungselemente am Trägerelement in einer Ebene vorgesehen sind, welche vertikal durch den Mittelbereich des Trägerelements verläuft, bzw. in einer vertikalen mittleren Ebene vorgesehen ist, welche durch den Mittelbereich des Behälterelements für die Pfeile verläuft, wird erreicht, dass dieses letztgenannte Element sein Gewicht wesentlich auf das Trägerelement überträgt, welches im Bereich der Hüfte des Sporttreibenden anfliegt, wodurch verhindert wird, dass das Behälterelement für die Pfeile am Bein des Sporttreibenden anliegt. Diese Anordnung der Lasten kann weiter dadurch verbessert werden, dass die Magnetkupplungselemente in einer Ebene vorgesehen sind welche zur vertikalen Mittelebene am Behälterelement parallel und etwas nach außen versetzt, mehr vom Sporttreibenden beabstandet, verläuft.

Um ein modulares Zusammenfügen von Behälterelementen für die Pfeile, welche unterschiedliche Art, Form und Merkmale aufweisen zu ermöglichen, schlägt die Erfindung vor, an mehreren Außenflächen der besagten Elemente, Magnetkupplungselemente der selben Art vorzusehen welche derart angeordnet sind, um die Verbindung der unterschiedlichen Behälterelemente für die Pfeile mit dem Trägerelement zu ermöglichen. Die Behälterelemente für die Pfeile können aus einer unterschiedlichen Anzahl von Röhren oder Behälterabteilen zusammengesetzt sein, welche in einer einzigen oder in zueinander parallelen, nebeneinander liegenden, Ebenen angeordnet sind. Jedes Behälterelement für die Pfeile kann erfindungsgemäß, an der dem Trägerelement zugewandten (schmalen) Seite, wie auch an der gegenüberliegenden Seite, mit zwei der vorgenannten Magnetkupplungselemente ausgestattet sein.

An der äußeren (breiteren) Seite und an der, dem Sporttreibenden zugewandten, Seite können die Behälterelemente für die Pfeile selbst, mit zwei Magnetkupplungselementen ausgestattet sein welche von der selben, bereits beschriebenen, Art sind, um an der äußeren Seite ein oder mehrere Behälterelemente für die Pfeile anbringen zu können.

Im Fall von Behälterelemente für die Pfeile welche breitere Form aufweisen, ist es vorteilhaft dass mindestens drei oder auch vier Magnetkupplungselemente vorgesehen sind von welchen, auch in diesem Fall, die unteren mit der Entkuppelungsrille in vertikaler Position angeordnet sind, während die oberen mit der Entkuppelungsrille in horizontaler Position angeordnet sind.

Die Erfindung wird, anhand eines vorzuziehenden Ausführungsbeispieles eines erfindungsgemäßen, in den Zeichnungen schematisch dargestellten reversiblen Köchers, näher erklärt, wobei die Zeichnungen rein erklärenden, nicht begrenzenden Zweck erfüllen.

Die Fig. 1 zeigt die Seitenansicht eines erfindungsgemäßen Köchers welcher aus einem Trägerelement an welchem ein Behälterelement für die Pfeile mit vier gesonderten rohrförmigen Abteilen angebracht ist, besteht.

Die Fig. 2 zeigt die Vorderansicht des Kupplungsbereiches des Behälterelements für die Pfeile welches zwei männliche Teile der Magnetkupplungselemente aufweist.

Die Fig. 3 zeigt die Vorderansicht des Kupplungsbereichs des Trägerelements welches zwei weibliche Teile der Magnetkupplungselemente aufweist, welche den männlichen Teilen der, in Fig. 2 gezeigten, Magnetkupplungselemente entsprechen.

Die Fig. 4 zeigt die Seitenansicht der Kupplungsphase zwischen zwei identischen, an jeden der breiten Seiten mit vier Magnetkupplungselementen und an jeder der schmalen Seiten mit zwei Magnetkupplungselementen ausgestatteten, Behälterelemente für die Pfeile.

Die Fig. 5 zeigt die Draufsicht zweier Behälterelemente für die Pfeile welche mittels, an den breiten Seiten vorgesehenen, Kupplungselemente verbunden sind.

Die Fig. 6 zeigt die Draufsicht zweier Behälterelemente für die Pfeile welche, wie in Fig. 5 dargestellt verbunden sind, an welche frontal ein weiteres Behälterelement angebracht ist.

Erfindungsgemäß ist der Köcher wesentlich aus einem Trägerelement 1 mit bekannten (nicht dargestellten) Elementen für die Befestigung am Körper oder am Gürtel des Sporttreibenden und aus mindestens einem, am Trägerelement 1, mittels mindestens zwei bekannten Magnetkupplungselementen 3, anbringbaren, bzw. von diesem abnehmbaren, Behälterelement 2 für die Pfeile, zusammengesetzt.

Das Trägerelement 1, bzw. dessen unterer Teil, hat vorzugsweise dreieckige Form, dabei ist eine der Ecken nach unten ausgerichtet und sind an beiden konvergierenden Seiten welche diese Ecke bilden, mit den besagten Magnetkupplungselementen 3 ausgestattet, insbesondere ist vorzugsweise je ein weiblicher Teil 3a der besagten, zueinander gleich beabstandeten, Kupplungselement 3, vorgesehen. Das Behälterelement 2 für die Pfeile kann unterschiedlicher Art 2a, 2b, 2c, betreffend der Abmaße, der Anzahl der Abteile 2x für die Pfeile und/oder die Anordnung der besagten Abteile 2x, sein.

Die weiblichen Teile 3a der Magnetkupplungselemente 3 in unterer Position sind mit vertikal ausgerichteter und nach oben offener Entkupplungsrille angeordnet, während die Elemente in oberer Position mit horizontal ausgerichteter und in Richtung des Sporttreibenden offener Entkupplungsrille angeordnet. Diese Anordnung verhindert das versehentliche Entkuppeln des Behälterelements 2 für die Pfeile vom Trägerelement 1.

Die Anordnung der Magnetkupplungselemente 3 am Trägerelement 2, an zwei, sich gegenüberliegenden, Seiten 1a, 1b, ermöglicht die Nutzung des Köchers, sei es für Rechts- als auch für Linkshänder und, sei es für "Target"- Disziplinen mit nach vorn geneigten befiederten Pfeilenden, als auch für "Field" - Disziplinen mit nach hinten geneigten befiederten Pfeilenden.

Die verschiedenen Behälterelemente 2a, 2b, 2c für die Pfeile können, außer an den schmalen Seiten, auch an den breiten Seiten, mit mindestens zwei Magnetkupplungselementen 3 ausgestattet sein, ohne auszuschließen, dass auch drei oder vier Kupplungselemente 3 vorgesehen sind; auch in diesem Fall sind die Kupplungselemente 3 in unterer Position mit vertikal ausgerichteter, nach oben offener, Entkupplungsrille angeordnet, während die Kupplungselemente in oberer Position mit horizontal ausgerichteter, nach hinten, gegen die Wirkung der Schwerkraft, offener Entkupplungsrille angeordnet. Die besagten Kupplungselemente 3 ermöglichen den modularen Zusammenbau der Behälterelemente 2 für die Pfeile unterschiedlicher Art und/oder Form 2a, 2b, 2c unter sich, welche als Block oder einzeln an ein einziges Trägerelement 1 anbringbar sind.

Die Erfindung schließt nicht aus, dass das Trägerelement 1 die Form eines Trapezes oder Rechteckes, mit gleichschenklig geneigt angeordneten oder mit, zu einer Vertikalen unterschiedlich geneigten, bzw. zur Vertikalen parallel angeordneten, gleich oder unterschiedlich beabstandeten, Ankupplungsseiten 1a, 1b, hat.

Die Erfindung schließt nicht aus, dass das Trägerelement 1 auch an der nach außen gerichteten Seite 1c, mit Magnetkupplungselementen 3 für die Anbringung von Behälterelementen 2 für die Pfeile, ausgestattet ist.

## Patentansprüche

1. Reversibler Köcher für den Sport des Bogenschießens welcher aus einem Trägerelement (1), versehen mit Befestigungsmitteln die das Sichern am Körper des Sporttreibenden ermöglichen, und einem Behälterelement (2) für Pfeile, welches mit dem besagten Trägerelement (1) austauschbar verbindbar ist, besteht, **dadurch gekennzeichnet, dass** zur Verbindung des Behälterelements (2) mit dem Trägerelement (1) Kupplungselemente (3) magnetischer Art, bestehend aus einem weiblichen Teil (3a) und einem männlichen Teil 3b), vorgesehen sind und wobei dieser letztere Teil koaxial in den weiblichen Teil (3a) einsetzbar ist, während das Entkuppeln gemäß der Richtung der entsprechenden, an den weiblichen Teilen (3a) vorgesehenen und mit nur einer Entkupplungsöffnung ausgestatteten, Entkupplungsrillen, erfolgt.

2. Köcher gemäß Anspruch 1, **dadurch gekennzeichnet, dass** das Trägerelement (1) die Form eines Dreiecks oder eines Trapezes, mit der oberen Seite in ca. horizontaler Position und mit zwei nach unten konvergierenden Seiten (1a, 1b), hat, wobei diese besagten Seiten mit den weiblichen Teilen (3a) mindestens zweier, zueinander beabstandeter, Magnetkupplungselemente (3) versehen sind, wobei der weibliche Teil (3a) in unterer Position mit der Entkuppelungsrille vertikal und nach oben offen ausgerichtet ist, wobei der männliche Teil (3a) in oberer Position mit der Entkupplungsrille horizontal und seitlich, in Richtung des Sporttreibenden, offen ausgerichtet ist und dass der Abstand zwischen den Achsen der weiblichen Teile (3a) an den geneigten Seiten (1a, 1b) des Trägerelements (1), dem Achsenabstand zwischen den männlichen Teilen (3b) welche an einer oder an beiden Seiten (2d) des Behälterelements (2) für die Pfeile vorgesehen sind, entspricht.

3. Köcher gemäß der Anspruch 2, **dadurch gekennzeichnet, dass** das Trägerelement (1) rechteckige Form hat, wobei die zwei wesentlich vertikalen, sich gegenüberliegenden Seiten mit weiblichen Teilen (3a) mindestens zweier Magnetkupplungselemente (3) versehen sind.

4. Köcher gemäß einem der Ansprüche 1 bis 3, **dadurch gekennzeichnet, dass** das Trägerelement (1) an der Seite (1c), welche nicht dem Sporttreibenden zugekehrt ist, mit weiblichen Teilen (3a) mindestens zweier Magnetkupplungselemente (3) versehen ist.

5. Köcher gemäß einem der Ansprüche 1 bis 4, **dadurch gekennzeichnet, dass** die weiblichen Teile (3a) der Magnetkupplungselemente (3), welche an den konvergierenden Seiten (1a, 1b) oder an den zueinander parallelen Seiten des Trägerelementes (1) vorgesehen sind, und die entsprechenden männlichen Teile (3b), welche am Behälterelement (2) für die Pfeile vorgesehen sind, derart angeordnet sind, dass die zum Sporttreibenden ausgerichteten Seiten so ausgerichtet sind, dass die zum Sporttreibenden ausgerichtete Seite, mit einer wesentlich vertikalen Mittelebene, welche sich durch das Trägerelement (1) oder außerhalb diesem erstreckt, komplanar ist, so dass sie sich distanzierter vom Sporttreibenden erstreckt.

6. Köcher gemäß einem der Ansprüche von 1 bis 5, **dadurch gekennzeichnet, dass** mehrere Behälterelemente (2) für Pfeile unterschiedlicher Art und unterschiedlicher Form und Aufnahmekapazität vorgesehen sind, wobei Aufnahmeabteile (2x) in einer Reihe oder zueinander parallel angeordnet sind und, zumindest an einer der schmalen Seiten (2) Magnetkupplungselemente (3) aufweisen.

7. Köcher gemäß einem der Ansprüche 1-6 6, **dadurch gekennzeichnet, dass** die Behälterelemente (2) für die Pfeile, an mindestens einer der Seiten, an jener welche nicht dem Sporttreibenden zugekehrt ist und/oder an jener Seite welche dem Sporttreibenden zugekehrt ist, mit mindestens zwei Magnetkupplungselementen (3) ausgestattet sind.

8. Köcher gemäß einem der Ansprüche 1 bis 7, **dadurch gekennzeichnet, dass** die Neigung, bezogen auf eine Vertikale, des Behälterelementes (2) für die Pfeile, bzw. die Neigung der enthaltenen Pfeile selbst, durch die Neigung der Flächen (1a, 1b) welche mit den Kupplungselementen (3) ausgestattet sind und/oder durch die Form des Behälterelementes (2), bestimmt ist.

9. Köcher gemäß einem der Ansprüche 1 bis 8, **dadurch gekennzeichnet, dass** die Neigung des Behälterelementes (2) für die Pfeile, bzw. der darin enthaltenen Pfeile, bezogen auf eine Vertikale, im Falle dass das Behälterelement (2) für die Pfeile an der Außenfläche (1c) des Trägerelements (1) angebracht ist, durch die Positionierung der Kupplungselemente (3) an der besagten, nicht gegen den Sporttreibenden ausgerichteten, Fläche (1c), und/oder an der dem Sporttreibenden, bzw. der Außenfläche (1c) des Trägerelements, zugewandten Fläche des Behälterelementes (2) für die Pfeile, bestimmt wird.

10. Köcher gemäß einem der Ansprüche 1 bis 8, **dadurch gekennzeichnet, dass** die Magnetkupplungselemente (3) welche am Trägerelement (1) und am Behälterelement (2, 2a, 2b, 2c) für die Pfeile so angeordnet sind, dass das selbe Behälterelement (2, 2a, 2b, 2c) für die Pfeile in unterschiedlichen Positionen angebracht werden kann, dass mehrere Behälterelemente (2) für die Pfeile am selben Trägerelement (1) angebracht werden können und dass ein modularer Zusammenbau zwischen mehreren Behälterelementen (2, 2a, 2b, 2c) gleicher oder unterschiedlicher Art möglich ist.

## Claims

1. A reversible quiver for the sport of archery, which consists of a carrier element (1), provided with fastening means that enable securing to the body of the sportsperson, and a container element (2) for arrows, which container element can be interchangeably connected to said carrier element (1), **characterized in that** coupling elements (3) of magnetic type are provided for connecting the container element (2) to the carrier element (1), said coupling elements consisting of a female part (3a) and a male part (3b), and wherein said latter part can be inserted coaxially into the female part (3a), while the uncoupling takes place in the direction of the corresponding uncoupling slots, which are provided on the female parts (3a) and are equipped with just one uncoupling opening.

2. The quiver according to claim 1, **characterized in that** the carrier element (1) has the shape of a triangle or a trapezoid, with the upper side in an approximately horizontal position and with two downwardly converging sides (1a, 1b), wherein said sides are provided with the female parts (3a) of at least two magnetic coupling elements (3) arranged at a distance from one another, wherein the female part (3a) in the lower position is oriented with the uncoupling slot vertical and open at the top, wherein the male part (3a) in the upper position is oriented with the uncoupling slot horizontal and open at the side, in the direction of the sportsperson, and **in that** the distance between the axes of the female parts (3a) on the inclined sides (1a, 1b) of the carrier element (1) corresponds to the axial distance between the male parts (3b) which are provided on one or both sides (2d) of the container element (2) for the arrows.

3. The quiver according to claim 2, **characterized in that** the carrier element (1) has a rectangular shape, wherein the two substantially vertical, opposite sides are provided with female parts (3a) of at least two magnetic coupling elements (3).

4. The quiver according to any one of claims 1 to 3, **characterized in that** the carrier element (1) is provided with female parts (3a) of at least two magnetic coupling elements (3) on the side (1c) not facing towards the sportsperson.

5. The quiver according to any one of claims 1 to 4, **characterized in that** the female parts (3a) of the magnetic coupling elements (3), which are provided on the converging sides (1a, 1b) or on the mutually parallel sides of the carrier element (1), and the corresponding male parts (3b), which are provided on the container element (2) for the arrows, are arranged in such a way that the sides oriented towards the sportsperson are oriented in such a way that the side oriented towards the sportsperson is coplanar with a substantially vertical central plane which extends through the carrier element (1) or outside of the latter, so that it extends at a greater distance from the sportsperson.

6. The quiver according to any one of claims 1 to 5, **characterized in that** a plurality of container elements (2) for arrows are provided, which are of different type and different shape and storage capacity, wherein storage compartments (2x) are arranged in a row or parallel to one another and have magnetic coupling elements (3) at least on one of the narrow sides (2).

7. The quiver according to any one of claims 1 to 6, **characterized in that** the container elements (2) for the arrows are equipped with at least two magnetic coupling elements (3) on at least one of the sides, on the side not facing towards the sportsperson and/or on the side facing towards the sportsperson.

8. The quiver according to any one of claims 1 to 7, **characterized in that** the inclination, relative to a vertical, of the container element (2) for the arrows, and respectively the inclination of the contained arrows themselves, is determined by the inclination of the surfaces (1a, 1b) equipped with the coupling elements (3) and/or by the shape of the container element (2).

9. The quiver according to any one of claims 1 to 8, **characterized in that** the inclination of the container element (2) for the arrows, and respectively of the arrows contained therein, relative to a vertical, in the case where the container element (2) for the arrows is attached to the outer surface (1c) of the carrier element (1), is determined by the positioning of the coupling elements (3) on said surface (1c) not oriented towards the sportsperson and/or on the surface of the container element (2) for the arrows facing towards the sportsperson and respectively towards the outer surface (1c) of the carrier element.

10. The quiver according to any one of claims 1 to 8, **characterized in that** the magnetic coupling elements (3) which are arranged on the carrier element (1) and on the container element (2, 2a, 2b, 2c) for the arrows in such a way that the same container element (2, 2a, 2b, 2c) for the arrows can be attached in different positions, **in that** a plurality of container elements (2) for the arrows can be attached to the same carrier element (1), and **in that** a modular assembly between a plurality of container elements (2, 2a, 2b, 2c) of identical or different type is possible.

## Revendications

1. Carquois réversible pour le sport du tir à l'arc, comprenant un élément de support (1) muni de moyens de fixation permettant de le fixer au corps du pratiquant, et un élément conteneur (2) pour les flèches pouvant être relié de manière interchangeable audit élément de support (1), **caractérisé en ce que**, pour relier l'élément conteneur (2) à l'élément de support (1), des éléments d'accouplement (3) de type magnétique sont prévus, composés d'une partie femelle (3a) et d'une partie mâle (3b), cette dernière pouvant être insérée coaxialement dans la partie femelle (3a), tandis que le désaccouplement s'effectue selon la direction de rainures de désaccouplement correspondantes prévues sur les parties femelles (3a) et munies d'une seule ouverture de désaccouplement.

2. Carquois selon la revendication 1, **caractérisé en ce que** ledit élément de support (1) a la forme d'un triangle ou d'un trapèze, ayant le côté supérieur en position à peu près horizontale et ayant deux côtés convergeant vers le bas (1a, 1b), lesdits côtés étant munis des parties femelles (3a) d'au moins deux éléments d'accouplement magnétique (3) espacés l'un de l'autre, la partie femelle (3a) en position inférieure étant alignée avec la rainure de désaccouplement ouverte verticalement et vers le haut, la partie mâle (3a), en position supérieure, étant alignée avec la rainure de désaccouplement horizontale et ouverte latéralement, en direction du pratiquant, et que la distance entre les axes des parties femelles (3a) sur les côtés inclinés (1a, 1b) de l'élément porteur (1) correspond à la distance entre les axes des parties mâles (3b) prévues sur un ou sur les deux côtés (2d) de l'élément conteneur (2) pour les flèches.

3. Carquois selon la revendication 2, **caractérisé en ce que** l'élément de support (1) a une forme rectangulaire, les deux côtés opposés sensiblement verticaux étant munis de parties femelles (3a) d'au moins deux éléments de couplage magnétique (3).

4. Carquois selon l'une quelconque des revendications 1 à 3, **caractérisé en ce que** l'élément de support (1) est pourvu, sur le côté (1c) qui n'est pas tourné vers le pratiquant, de parties femelles (3a) d'au moins deux éléments de couplage magnétique (3).

5. Carquois selon l'une quelconque des revendications 1 à 4, **caractérisé en ce que** les parties femelles (3a) des éléments de couplage magnétique (3) prévus sur les côtés convergents (1a, 1b) ou sur les côtés parallèles l'un à l'autre de l'élément support (1) et les parties mâles correspondantes (3b) prévues sur l'élément conteneur (2) pour les flèches sont disposés de telle sorte que les côtés faisant face au pratiquant sont orientés de telle sorte que le côté faisant face au pratiquant est coplanaire avec un plan médian sensiblement vertical s'étendant à travers ou à l'extérieur de l'élément de support (1) de manière à être plus éloigné du pratiquant.

6. Carquois selon l'une des revendications de 1 à 5, **caractérisé en ce qu'**il est prévu une pluralité d'éléments de réception (2) pour des flèches de types et de formes différents et de capacité de réception différente, des compartiments de réception (2x) étant disposés en ligne ou parallèlement les uns aux autres et comprenant, au moins sur l'un des côtés étroits (2), des éléments de couplage magnétique (3).

7. Carquois selon l'une des revendications 1 à 6, **caractérisé en ce que** les éléments de conteneur (2) pour les flèches sont munis, sur au moins un des côtés, sur celui qui ne fait pas face au pratiquant et/ou sur le côté qui fait face au pratiquant, d'au moins deux éléments de couplage magnétique (3).

8. Carquois selon l'une des revendications 1 à 7, **caractérisé en ce que** l'inclinaison de l'élément conteneur (2) pour les flèches, ou l'inclinaison des flèches contenues elles-mêmes, par rapport à une verticale est déterminée par l'inclinaison des surfaces (1a, 1b) qui sont équipées des éléments d'accouplement (3) et/ou par la forme de l'élément conteneur (2).

9. Carquois selon l'une quelconque des revendications 1 à 8, **caractérisé en ce que** l'inclinaison de l'élément de récipient (2) pour les flèches, respectivement des flèches qu'il contient, par rapport à une verticale, dans le cas où l'élément conteneur (2) pour les flèches est fixé à la surface extérieure (1c) de l'élément porteur (1), est déterminée par le positionnement des éléments d'accouplement (3) sur ladite surface (1c), qui n'est pas orientée vers le pratiquant, et/ou sur la surface de l'élément conteneur (2) pour les flèches faisant face au pratiquant ou à la surface extérieure (1c) de l'élément porteur.

10. Carquois selon l'une des revendications 1 à 8, **caractérisé en ce que** les éléments de couplage magnétique (3) qui sont disposés sur l'élément de support (1) et sur l'élément de conteneur (2, 2a, 2b, 2c) pour les flèches sont disposés de telle sorte que le même élément de conteneur (2, 2a, 2b), 2c) pour les flèches puisse être monté dans différentes positions, que plusieurs éléments de conteneurs (2) pour les flèches puissent être montés sur le même élément de support (1) et qu'un assemblage modulaire entre plusieurs éléments de conteneurs (2, 2a, 2b, 20) de type identique ou différent soit possible.
